# EUROPÄISCHE PATENTSCHRIFT

(11) **EP 0 487 061 B1**
(45) Veröffentlichungstag und Bekanntmachung des Hinweises auf die Patenterteilung: **15.02.1995**
(21) Anmeldenummer: 91119781.2
(22) Anmeldetag: 19.11.1991
(51) Int. Cl.: A61G 7/10

(54) **Vorrichtung zum Verlagern von Patienten**
Device for transfering patients
Dispositif pour transferer des patients

(30) Priorität: 22.11.1990 EP 90122343; 21.12.1990 DE 4041335
(43) Veröffentlichungstag der Anmeldung: 27.05.1992
(73) Patentinhaber: Stierlen-Maquet Aktiengesellschaft, D-76437 Rastatt (DE)
(72) Erfinder: Bastert, Carl-Christian, W-7560 Gaggenau 12 (DE); Helgert, Armin, W-7556 Ötigheim (DE)
(74) Vertreter: Schaumburg, Thoenes & Thurn

(56) Entgegenhaltungen:
- EP-A- 0 430 084
- DE-A- 1 906 488
- DE-A- 3 446 017
- DE-A- 3 738 883
- DE-U- 8 704 343
- FR-A- 2 080 939
- FR-A- 2 084 018
- US-A- 3 418 670
- US-A- 3 654 644

## Beschreibung

Die Erfindung betrifft eine Vorrichtung zum Verlagern von Patienten mit einem auf Rollen gelagerten fahrbaren Gestell, einer an diesem freitragend angeordneten Plattform und einem Transportband, das mittels einer Antriebsvorrichtung in beiden Richtungen verstellbar ist und ausgehend von einer ersten im Gestell gelagerten Aufwickelwalze über die Oberseite der Plattform, um deren freie Längskante herum und entlang der Plattformunterseite auf eine zweite im Gestell gelagerte Aufwickelwalze aufwickelbar ist.

Eine solche Vorrichtung ist in der FR-A-2.084.018 beschrieben.

Der Erfindung liegt die Aufgabe zugrunde, eine Vorrichtung der eingangs genannten Art anzugeben, bei der auch mit einer einfachen Antriebseinrichtung vermieden werden kann, daß das Band beim Wechsel der Aufwickelrichtung schlaff wird und Falten schlägt.

Diese Aufgabe wird erfindungsgemäß dadurch gelöst, daß beide Aufwickelwalzen ständig mit der Antriebseinrichtung gekoppelt sind und daß zwischen den Aufwickelwalzen und der Antriebseinrichtung jeweils ein Drehspiel vorgesehen ist.

Das Drehspiel ermöglicht eine Relativbewegung zwischen der jeweiligen Aufwickelwalze und der Antriebseinrichtung, so daß die bandabgebende Walze nicht zwangsweise angetrieben wird, sondern wieder geschleppt werden kann. Beim Richtungswechsel durchläuft dann die Antriebseinrichtung das Drehspiel und treibt die vorher geschleppte Walze zwangsweise an . Das Drehspiel muß dabei natürlich so bemessen werden, daß auch die Längendifferenz zwischen der Bandaufnahme auf die leere Aufwickelspule und der Bandabgabe von der vollen Aufwickelspule aufgefangen werden kann.

Gemäß einer bevorzugten Ausführungsform, die einfach zu realisieren ist, sind die Aufwickelwalzen jeweils auf einer Welle drehbar gelagert, wobei die Wellen mit der Antriebseinrichtung gekoppelt sind und der Drehwinkel der jeweiligen Aufwickelwalze gegenüber ihrer Welle durch Anschläge begrenzt ist. Die Straffung des Bandes kann noch verbessert werden, wenn jede der Aufwickelwalzen in ihre Aufwickelrichtung vorgespannt ist. Dabei kann zwischen der jeweiligen Aufwickelwalze und ihrer Welle eine Feder zur Erzeugung der Vorspannung angeordnet sein.

Bei einer aus dem deutschen Gebrauchsmuster DE-U-87 04 343 bekannten Vorrichtung zum Verlagern von Patienten wird die Plattform relativ zum Gestell bewegt, wobei das Band entweder zusammen mit der Plattform oder relativ zu dieser bewegt werden kann. Nachteilig bei allen Ausführungsformen von derartigen Vorrichtungen, sogenannten Umbettern, mit nur einem Transportband ist, daß beim Unterschieben der Plattform unter den Patienten und gleichzeitiger Aufnahme des Patienten auf die Plattform das über die Unterseite der Plattform laufende Bandteil am Bettlaken reibt und dieses verschiebt. Dieses erschwert eine reibungslose Aufnahme des Patienten auf die Plattform. Während der Ablage des Patienten auf das Bett ergibt sich der umgekehrte Vorgang. Es sind bereits Umbetter bekannt, die zwei übereinander liegende Plattformen verwenden, über die jeweils ein Band läuft. Durch geeignete Steuerung der beiden Bänder kann der oben beschriebene Nachteil vermieden werden. Allerdings ist diese Lösung relativ aufwendig und kompliziert sowohl hinsichtlich des mechanischen Aufwandes als auch hinsichtlich der Steuerung.

Bei der erfindungsgemäßen Lösung wird daher vorgeschlagen, daß das Transportband von der Plattformunterseite um die zweite Aufwickelwalze herum zu einer nahe dem freien Längsrand der Plattform unterhalb derselben angeordneten Umlenkkante und um diese herum zur zweiten Aufwickelwalze zurückgeführt ist und daß die Bandenden so auf die Aufwickelwalzen auflaufen, daß sich diese beim Auf- und Abwickeln jeweils gleichsinnig drehen.

Die vorstehend beschriebene Lösung verwendet nur ein Band, wobei auch nur eine Antriebsvorrichtung zum Antrieb einer der beiden Aufwickelwalzen beim Aufwickeln bzw. Abwickeln erforderlich ist. Trotz dieser konstruktiv und steuerungstechnisch einfacheren Lösung lassen sich mit der erfindungsgemäßen Lösung die gleichen Vorteile erreichen, die sonst nur üblicherweise mit zwei getrennten Bändern bzw. Plattformen erreicht werden. Durch die erfindungsgemäße Bandführung wird erreicht, daß sich das zur Auflage auf dem Patientenbett oder Bettlaken kommende Untertrumm des Bandes und das über die Oberseite der Plattform laufende Obertrumm des Bandes, das den Patienten aufnehmen soll, unabhängig von der Laufrichtung des Bandes stets gleichsinnig bewegen. Damit läßt sich der oben beschriebene Nachteil zuverlässig vermeiden. Die Plattform läßt sich aufgrund der Bandbewegungen des Untertrumms und des Obertrumms mit nur geringem Widerstand zwischen den Patienten und das Bettlaken einschieben, wobei das Bettlaken nicht durch die Reibung an dem Banduntertrumm verschoben wird.

Um die Plattform einschließlich der Bänder möglichst flach zu halten, ist die Umlenkkante vorzugsweise von einer Leiste gebildet, die in eine Aussparung an der Unterseite der Plattform eintaucht und mit der Plattform verbunden ist. Auf diese Weise ist die gesamte Anordnung nur unwesentlich dicker als die Plattform selber.

Die Plattform selbst kann höhenverstellbar an dem Gestell angeordnet sein, so daß sie auf verschiedene Betthöhen einstellbar ist.

Zum Verschieben des Umbetters ist an dem Gestell auf der der Plattform fernen Seite eine sich parallel zu dieser erstreckende Griffstange befestigt. Zur Erleichterung der Bedienung ist erfindungsgemäß vorgesehen, daß die Bedienungselemente für die Antriebssteuerung in der Griffstange angeordnet sind.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
- Fig. 1: eine perspektivische Gesamtansicht der erfindungsgemäßen Vorrichtung,
- Fig. 2: eine Seitenansicht der Vorrichtung in Richtung des Pfeiles A in Fig. 1 und
- Fig. 3: ein Antriebs- und Bandführungsschema zur Erläuterung der Funktion der erfindungsgemäßen Vorrichtung
- Fig. 4 und 5: jeweils eine schematische Darstellung der Aufwickelwalzen allein in zwei verschiedenen Wickelzuständen, und
- Fig. 6: eine schematische Seitenschnittansicht der Aufwickelwalzen und einer Antriebswalze
Der in den Figuren 1 und 2 dargestellte mobile Umbetter zum Transport und zur Verlagerung von Patienten umfaßt ein allgemein mit 10 bezeichnetes Gestell mit zwei kurzen horizontalen Querholmen 12 und einem sie verbindenden Längsholm 14, die jeweils auf Rollen 16 gelagert sind. An den Verbindungsstellen der Querholme 12 mit dem Längsholm 14 sind vertikale Säulen 18 angeordnet, an denen eine allgemein mit 20 bezeichnete Plattform zur Aufnahme und zum Transport eines Patienten freitragend und höhenverstellbar angeordnet ist. Dabei istdie Plattform 20 an einem an den Säulen 18 vertikal verstellbar geführten, einen Längsträger 22 und zwei Querträger 24 umfassenden Rahmen befestigt. Da die Höhenverstellung der Plattform 20 in an sich bekannter Weise auf eine beliebige Art erfolgen kann, wird sie hier nicht näher beschrieben.

Innerhalb der Säulen 18 und des Längsträgers 22 sind zwei Aufwickelwalzen 26 und 28 drehbar gelagert, die über einen nicht dargestellten Kettentrieb mit einer in Figur 3 nur schematisch angedeuteten Antriebsvorrichtung 30 verbunden sind. Diese ist über eine Bedienungstastatur 32 steuerbar, die in einer auf der Rückseite des Umbetters parallel zur Längsrichtung der Plattform 20 verlaufenden Griffstange 35 angeordnet ist, so daß sie von der Bedienungsperson bequem bedient werden kann.

Gemäß der Darstellung in Figur 3 ist das eine Bandende mit der oberen Aufwickelwalze 26 verbunden und von dieser über die Oberseite 34 der Plattform 20, um die freie Randkante 36 der Plattform 20 herum zur Plattformunterseite 38 geführt. Von hier aus verläuft das Band zu den Säulen 18 zurück und ist ausgehend vom gestellseitigen Ende der Plattform 20 um die zweite Aufwickelwalze 28 herum wieder in Richtung auf den freien Plattformrand 36 geführt. Nahe dem freien Plattformrand 36 und unterhalb der Plattform 20 befindet sich eine Umlenkleiste 40, die parallel zum freien Plattformrand 36 verläuft und an ihren Längsenden mithilfe von Bolzen 42 (Figur 2) an der Plattform 20 befestigt ist. Das Transportband 44 ist um diese Umlenkleiste 40 herum nun zurück zur zweiten Aufwickelwalze 28 geführt, wobei es auf diese in der zur Aufwickelwalze 26 entgegengesetzten Aufwickelrichtung aufläuft.

Wird das Transportband 44 zur Aufnahme eines Patienten in der durch die Pfeile angegebenen Richtung angetrieben, wobei es genügt, die Aufwickelwalze 26 anzutreiben, so erkennt man, daß sich das Untertrumm 46 und das Obertrumm 48 des Transportbandes gleichsinnig bewegen ebenso wie die miteinander in Berührung stehenden Zwischenabschnitte 50 und 52 des Transportbandes. Wird die Drehrichtung umgekehrt, so ergeben sich gleiche Umlaufverhältnisse nur in der entgegengesetzten Richtung. Wird bei der Aufnahme des Patienten die Plattform zwischen den Patienten und das Bettlaken mit einer geeigneten Geschwindigkeit eingeschoben, so findet keine Relativbewegung zwischen dem Transportband und dem Bettlaken statt, so daß dieses nicht verschoben wird. Die Plattform läßt sich ohne größeren Widerstand unter den Patienten einschieben. Die gleichen Verhältnisse ergeben sich nur in umgekehrter Drehrichtung bei der Ablage des Patienten.

Mit 54 ist in Figur 1 ein Sicherungsbügel bezeichnet, der zur Aufnahme eines Patienten hochgeklappt werden kann und dazu dient, das Herunterfallen des Patienten von der Plattform zu verhindern. Der Bügel ist in Figur 2 nicht dargestellt.

In den Figuren 4 bis 6 erkennt man ähnlich wie in Figur 3 die beiden Aufwickelwalzen 26 und 28. Diese sind von Hohlzylindern gebildet, die jeweils auf einer Welle 56 bzw. 58 frei drehbar gelagert sind. Mit jeder der Wellen ist ein radialer Fortsatz 60 verbunden, der jeweils in einen sektorförmigen Ausschnitt 62 in der jeweiligen Aufwickelwalze 26 bzw. 28 eingreift. Der Winkelbereich, über den sich der sektorförmige Ausschnitt 62 erstreckt, bestimmt ein Drehspiel zwischen der jeweiligen Aufwickelwalze 26 bzw. 28 und ihrer Welle 56 bzw. 58.

Jede der Wellen 56, 58 ist mit einem Kettenzahnrad 64 (Fig. 6) bzw. 66 drehfest verbunden und wird über eine Kette 68 angetrieben, die über ein Kettenzahnrad 70 läuft, das seinerseits mit der Antriebswelle 72 einer im übrigen nicht dargestellten Antriebseinrichtung drehfest verbunden ist.

Bei der speziellen Ausführungsform in Fig. 6 ist jede der Aufwickelwalzen 26, 28 durch eine schematisch angedeutete Feder 74 in ihre Aufwickelrichtung vorgespannt. Für die Aufwickelwalze 26 ist dies die Drehrichtung im Uhrzeigersinn und für die Aufwickelwalze 28 ist dies die Drehrichtung gegen den Uhrzeigersinn. Für die Erzeugung dieser Vorspannung kann jede geeignete Feder auch beispielsweise eine Torsionsfeder gewählt werden. Diese Feder ist jedoch nicht unbedingt erforderlich, wie das Ausführungsbeispiel der Fig. 4 und 5 zeigt.

Diese Anordnung hat folgende Aufgabe. Angenommen, das Band sei auf eine der Aufwickelwalzen aufgerollt. Dann ist der Durchmesser dieser Aufwickelwalze einschließlich des Bandwickels größer als der Durchmesser der anderen Aufwickelwalze. Wenn nun die Aufwickelrichtung umgekehrt wird, wäre bei synchronem und gleichsinnigem Antrieb der beiden Wellen 56, 58 die Bandaufnahme auf der aufwickelnden Walze geringer als die Bandabgabe an der bandabgebenden Walze. Dies würde dazu führen, daß das Band zwischen den beiden Aufwickelwalzen durchhängt oder Falten schlägt und dann leicht beschädigt werden kann. Dies wird durch die erfindungsgemäße Lösung vermieden.

Fig. 4 zeigt die Aufwickelwalzen 26, 28 und Wellen 56, 58 in ihrer Montage- und Ausgangsstellung. Wird das Band 44 auf die linke Walze 26 aufgewickelt, so wird die rechte Walze 28 trotz des synchronen Antriebs der Welle 58 geschleppt wegen des zwischen Welle 58 und Walze 28 vorhandenen Drehspiels. Das Band bleibt straff. In Fig. 5 läuft der gleiche Vorgang in umgekehrter Richtung ab.

Bei der Ausführungsform gemäß Fig. 6 bewirkt die zwischen der jeweiligen Aufwickelwalze und ihrer zugehörigen Welle angeordnete Feder aufgrund des vorhandenen Drehspiels, daß die Aufwickelwalze stets in Aufwickelrichtung vorgespannt wird. Sofern das Drehspiel groß genug ist, kann damit ein Durchhängen oder ein Faltenschlagen des Bandes vermieden werden.

## Patentansprüche

1. Vorrichtung zum Verlagern von Patienten mit einem auf Rollen (16) gelagerten fahrbaren Gestell (10), einer an diesem freitragend angeordneten Plattform (20) und einem Transportband (44), das mittels einer Antriebsvorrichtung in beiden Richtungen verstellbar ist und ausgehend von einer ersten im Gestell gelagerten Aufwickelwalze über die Oberseite der Plattform um deren freie Längskante herum und entlang der Plattformunterseite auf eine zweite im Gestell gelagerte Aufwickelwalze aufwickelbar ist , dadurch **gekennzeichnet**, daß beide Aufwickelwalzen (26, 28) ständig mit der Antriebseinrichtung (68, 70, 72) gekoppelt sind, daß zwischen den Aufwickelwalzen (26, 28) und der Antriebseinrichtung (68, 70, 72) jeweils ein Drehspiel vorgesehen ist.

2. Vorrichtung nach Anspruch 1, dadurch **gekennzeichnet**, daß die Aufwickelwalzen (26,28) jeweils auf einer Welle (56, 58) drehbar gelagert sind, wobei die Wellen (56, 58) mit der Antriebseinrichtung (68, 70, 72) gekoppelt sind und der Drehwinkel der jeweiligen Aufwickelwalze (26, 28) gegenüber ihrer Welle (56, 58) durch Anschläge begrenzt ist.

3. Vorrichtung nach Anspruch 1 oder 2, dadurch **gekennzeichnet**, daß jede der Aufwickelwalzen (26, 28) in ihre Aufwickelrichtung vorgespannt ist.

4. Vorrichtung nach Anspruch 2 und 3, dadurch **gekennzeichnet**, daß zwischen der jeweiligen Aufwickelwalze (26, 28) und ihrer Welle (56, 58) eine Feder (74) zur Erzeugung der Vorspannung angeordnet ist.

5. Vorrichtung nach einem der Ansprüche 1 bis 4, dadurch **gekennzeichnet**, daß die Plattform (20) höhenverstellbar an dem Gestell (10) angeordnet ist.

6. Vorrichtung nach einem der Ansprüche 1 bis 5, dadurch **gekennzeichnet**, daß an dem Gestell (10) auf der der Plattform (20) fernen Seite eine sich parallel zu der Plattform (20) erstreckende Griffstange (35) befestigt ist, in der Bedienungselemente (32) für eine Antriebssteuerung angeordnet sind.

## Claims

1. An apparatus for shifting patients with a mobile frame (10) supported on rollers (16), a platform (20) arranged in cantilevered fashion on the frame, and a transport band (44) which by means of a drive mechanism is movable in both directions and proceeding from a first winding roll supported by the frame extends over the upper side of the platform around its free longitudinal edge and from there along the platform underside to a second winding roll supported by the frame onto which it is windable, **characterized** in that the two winding rolls (26, 28) are constantly coupled with the drive mechanism (68, 70, 72) and that a rotary play is provided between each winding roll (26, 28) and the drive mechanism (68, 70, 72).

2. Apparatus according to claim 1, **characterized** in that said winding rolls (26, 28) are each rotatably supported on a shaft (56, 58) with the shafts (56, 58) being coupled with the drive mechanism (68, 70, 72) and the angular rotation of each drive roll (26, 28) with respect to its associated shaft (56, 58) being limited by stops.

3. Apparatus according to claim 1 or 2, **characterized** in that each of said winding rolls (26, 28) is biased in its winding direction.

4. Apparatus according to claims 2 and 3, **characterized** in that a spring (74) is arranged between each winding roll (26, 28) and its shaft (56, 58) for creating the bias.

5. Apparatus according to any one of claims 1 to 4, **characterized** in that said platform (20) is adjustable in height relative to the frame (10).

6. Apparatus according to any one of claims 1 to 5, **characterized** in that a handrail (35) is fastened to the frame (10) on the side remote from the platform (20), said handrail (35) extending parallel to the platform (20) with operating elements (32) for a drive control being arranged on said handrail.

## Revendications

1. Dispositif pour déplacer des patients, comprenant un châssis roulant (10) monté sur des roulettes (16), une plate-forme (20) montée en porte à faux sur ledit châssis, et une bande transporteuse (44) qui peut être déplacée dans les deux sens au moyen d'un dispositif d'entraînement et enroulée, en partant d'un premier enrouleur monté dans le châssis, sur un second enrouleur monté dans le châssis en passant sur la face supérieure de la plate-forme et autour du bord longitudinal libre de celle-ci, **caractérisé en ce** que les deux enrouleurs (26, 28) sont couplés en permanence avec le dispositif d'entraînement (68, 70, 72), et qu'entre les enrouleurs (26, 28) et le dispositif d'entraînement (68, 70, 72) est respectivement prévu un jeu tournant.

2. Dispositif selon la revendication 1, caractérisé en ce que les enrouleurs (26, 28) sont montés chacun de manière tournante sur un arbre (56, 58), lesdits arbres (56, 58) étant couplés avec le dispositif d'entraînement (68, 70, 72) et l'angle de rotation de l'enrouleur (26, 28) considéré par rapport à son arbre (56, 58) étant limité par des butées.

3. Dispositif selon l'une des revendications 1 ou 2, caractérisé en ce que chacun des enrouleurs (26, 28) est mis en précontrainte dans son sens d'enroulement.

4. Dispositif selon les revendications 2 et 3, caractérisé en ce qu'entre l'enrouleur (26, 28) considéré et son arbre (56, 58) est disposé un ressort (74) pour la réalisation de la précontrainte.

5. Dispositif selon l'une des revendications 1 à 4, caractérisé en ce que la plate-forme (20) est montée de manière réglable en hauteur sur le châssis (10).

6. Dispositif selon l'une des revendications 1 à 5, caractérisé en ce que sur le châssis (10), du côté éloigné de la plate-forme (20), est fixé un manche (35) qui s'étend parallèlement à ladite plate-forme (20) et dans lequel sont logés des éléments de commande (32) pour une commande du système d'entraînement.
